# DEMANDE DE BREVET EUROPEEN

(11) **EP 0 191 997 A1**
(43) Date de publication de la demande: **27.08.1986**
(21) Numéro de dépôt: 85400281.3
(22) Date de dépôt: 18.02.1985
(51) Int. Cl.: E04D 5/04, E04D 3/30, E04G 23/02

(54) **Procédé pour l'entretien, la réparation et le renforcement des toitures sèches et produit utilisable pour la mise en oeuvre dudit procédé**

(71) Demandeur: SOCIETE DES MATERIAUX D'ETANCHEITE POUR LES ENTREPRISES "MEPLE", F-93300 Aubervilliers (FR)
(72) Inventeur: Croyere, Ghislain, F-92210 Saint-Cloud (FR)
(74) Mandataire: Combe, André

(57) **Abrégé**

La présente invention concerne un procédé pour l'entretien, la réparation et/ou le renforcement des toitures sèches, caractérisé en ce que l'on fixe, par collage, sur lesdites toitures un matériau complexe formé d'une feuille d'aluminium (1) ondulée et d'au moins une couche bitumineuse (2), ledit matériau complexe étant disposé de façon que les lignes d'ondulation de la feuille d'aluminium sont perpendiculaires à la pente de la toiture (3).

Elle concerne également le matériau complexe utilisé pour la réalisation dudit procédé.

## Description

La présente invention concerne un procédé pour l'entretien, la réparation et le renforcement des toitures sèches ; elle concerne également un produit pour la mise en oeuvre dudit procédé.

On appelle toitures sèches, les toitures de bâtiment réalisées soit en "tôle ondulée" (ou équivalent) soit en profilés nervurés ou structurellement renforcés généralement réalisés en métal. La tôle ondulée ou les profilés structurellement renforcés sont déposés de façon . que les ondulations ou les renforcements structurels (ou nervurés) soient disposés selon la ligne de pente du toit.

On sait que ces toitures vieillissent ; on sait qu'il est possible de protéger les matériaux utilisés contre le vieillissement par des procédés connus comme par exemple les peintures. On a récemment proposé de réaliser cette protection en utilisant un complexe formé d'une feuille d'aluminium comportant des ondulations dans deux directions perpendiculaires doublée d'une couche qui adhère sur les éléments métalliques formant la toiture sèche. Le fait que la feuille d'aluminium comporte des ondulations dans deux directions perpendiculaires vient de ce que les techniciens tenaient à disposer d'un matériau faisant preuve d'une grande souplesse dans au moins deux directions. La couche adhésive est généralement constituée de bitume ou d'une composition à base de bitume.

Or, il a été trouvé et cela constitue la présente invention, qu'il pouvait être souhaitable de réaliser la réparation et éventuellement le renforcement des toitures sèches en utilisant un matériau composite constitué d'une feuille d'aluminium ondulée sur une face de laquelle on a déposé au moins une couche constituée de bitume ou d'un composé à base de bitume.

Par rapport à l'art antérieur décrit ci-dessus le matériau complexe utilisé selon l'invention est caractérisé en ce qu'il comporte une feuille d'aluminium ondulée dans un seul sens ; c'est dire que le matériau complexe utilisé,s'il peut s'enrouler sur lui-même pour donner naissance à un cylindre dont les génératrices sont parallèles aux ondulations de l'aluminium, présente dans les sens des ondulations une rigidité certaine. On choisira l'épaisseur de la feuille d'aluminium et la forme des ondulations de cette feuille pour avoir une rigidité longitudinale suffisante de matériau.

La feuille d'aluminium ondulée pourra être revêtue de bitume sur une de ses faces ou sur ses deux faces ; il sera également possible, soit directement sur la face de la feuille d'aluminium non revêtue de bitume, soit sur la surface du bitume, de disposer un matériau décoratif (tel que granulés minéraux colorés, paillettes d'ardoises sur la surface de bitume ou couleur, ou revêtement décoratif sur la surface de l'aluminium).

La couche de bitume pourra être adhésive en elle-même ou être rendue adhésive par tout moyen (chauffage par exemple) lors de sa mise en place ; mais il est également possible de fixer le matériau composite sur la toiture en utilisant une colle compatible avec le bitume.

La ou les couches de bitume ou de composé à base de bitume utilisées pourront comporter des fibres ou une toile qui, comme connu, sont souvent employées comme élément-de renforcement.

Le procédé selon l'invention est caractérisé en ce que l'on dépose et l'on colle par une face revêtue debitume sur la to- ture sèche, le matériau composite selon l'invention en prenant soin que les lignes d'ondulation de la feuille d'aluminium soient perpendiculaires à la pente du toit (donc sont horizontales).

On obtient ainsi à la fois d'une part une réparation de la toiture sèche et d'autre part un renforcement de ladite toiture.

Dans l'exemple non limitatif ci-après on décrit un mode de mise en oeuvre de l'invention. Cet exemple se réfère à la figure unique.

Sur cette figure unique on a représenté un rouleau de matériau utilisable pour la mise en oeuvre du procédé selon l'invention. Ce matériau comporte en 1 sur une feuille d'aluminium ondulée et en 2 une couche de bitume (ou d'un mélange de bitume avec au moins un additif présentant un certain pouvoir collant). Sur cette figure on a également fait figurer en 3 la toiture sèche sur laquelle le matériau doit être collé. On voit que le matériau est déroulé de façon que les ondulations de la feuille d'aluminium 2 soient perpendiculaires (ou sensiblement perpendiculaires) à la direction des ondulations de la toiture sèche 3.

## Revendications

1. Procédé pour l'entretien, la réparation et/ou le renforcement des toitures sèches, caractérisé en ce que l'on fixe, par collage sur lesdites toitures, un matériau complexe formé d'une feuille d'aluminium (1) ondulée et d'au moins une couche bitumineuse (2), ledit matériau complexe étant disposé de façon que les lignes d'ondulation de la feuille d'aluminium sont perpendiculaires à la pente de la toiture (3).

2. Procédé selon la revendication 1, caractérisé en ce que ladite couche bitumineuse est une couche adhésive en elle-même ou rendue adhésive au moment de l'emploi.

3. Matériau utilisé dans la mise en oeuvre du procédé selon la revendication 1, caractérisé en ce qu'il est constitué d'une feuille d'aluminium ondulée dont au moins une face est revêtue d'une couche à base de bitume.
